# EUROPÄISCHE PATENTANMELDUNG

(11) **EP 1 094 157 A2**
(43) Veröffentlichungstag der Anmeldung: **25.04.2001**
(21) Anmeldenummer: 00122568.9
(22) Anmeldetag: 17.10.2000
(51) Int. Cl.: E01C 21/00

(54) **Vorrichtung zum Aufbereiten von Aushubmaterial**

(30) Priorität: 19.10.1999 DE 19950435
(71) Anmelder: Dietmar Mothes GmbH Strassen- und Tiefbau, 09114 Chemnitz (DE)
(72) Erfinder: Blohmer, Tobias, 09123 Chemnitz (DE); Mauksch, Gerold, 09117 Chemnitz (DE); Mothes, Dietmar, 09117 Chemnitz (DE)
(74) Vertreter: Findeisen, Andreas

(57) **Zusammenfassung**

Die Erfindung betrifft eine Vorrichtung zum Aufbereiten von Aushubmaterial, bestehend aus einer Baumaschine oder Bauvorrichtung mit einem Schaufelseparator. Es wird die Aufgabe gelöst, eine solche Vorrichtung zu schaffen, die auf Baustellen mit beengten Platzverhältnissen und auf Baustellen mit lediglich geringen Bodenmassen eine wirksame Durchmischung des Bodens mit Bindemitteln ermöglicht, wobei diese Aufbereitung unmittelbar im Bereich der Aushubstelle erfolgen soll. Dies wird erreicht, indem der Schaufelseparator (2) mit einem Druckbehälter (3) für das Bindemittel in Wirkverbindung steht, wobei der Druckbehälter (3) über eine erste Leitung (5) von einer, der Baumaschine oder Bauvorrichtung zugeordneten Druckluftanlage beaufschlagbar und über eine zweite, mittels einer Steueranlage (7) betätigbaren Leitung (6) mit dem Schaufelseparator (2) verbindbar ist.

## Beschreibung

Die Erfindung betrifft eine Vorrichtung zum Aufbereiten von Aushubmaterial, bestehend aus einem Schaufelseparator, der einer selbstfahrenden Baumaschine oder einer, vorzugsweise transportablen Bauvorrichtung zugeordnet wird, wobei der aufzubereitende Boden im Schaufelseparator mit einem, die Bodenfeuchtigkeit reduzierenden Bindemittel durchmischt wird und wobei während des Mischvorganges zwischen Boden und Bindemittel gleichzeitig eine Separation von Geröll erfolgt.

Zum Erreichen tragfähiger Böden sind bereits verschiedenartige Verfahren und Vorrichtungen zur Stabilisierung bekannt. So werden im Verkehrsbauwesen in bindige Böden hydraulische Bindemittel eingebracht, um die Bodenfeuchtigkeit zu reduzieren. Als Bindemittel wird zum Beispiel Kalk verwendet, der das Wasser bindet. Somit wird ein optimaler Wassergehalt des Bodens erreicht, der eine wesentliche Voraussetzung für die notwendige Verdichtung ist. Durch Zusatz von Bindemittel wird folglich die Verfestigung des Bodens zu einer tragfähigen Schicht möglich.

Das Bindemittel wird überwiegend mit einem Bindemittelstreuer großflächig auf den Boden aufgetragen und mit einer selbstfahrenden Baumaschine in den Boden eingearbeitet. Eine solche Lösung ist z.B. aus DE 39 21 875 A 1 bekannt. Dieses Bodenverfestigungsgerät weist eine umlaufende Rotorfräse auf, die die obere Bodenschicht ablöst, zerkleinert und mit Kalk oder einem anderen Bindemittel vermischt. In DE 94 21 169 U 1 ist eine technische Lösung beschrieben, die einen pflugartigen Aufreißzahn mit einer Austrittsöffnung für das Bindemittel umfaßt. Der Aufreißzahn ist in den Boden absenkbar, so dass das Bindemittel direkt in den Boden eingebracht werden kann. Allerdings wird der Boden nur im Bereich der Zähne aufgerissen. Hierbei erfolgt aber keine vollständige Bodendurchmischung. Selbst bei Anordnung mehrerer Aufreißzähne nebeneinander verbleiben Linsen im Boden, die nicht von Bindemittel umhüllt sind. Aufgrund dieser Fehlstellen ist eine gleichmäßige Verdichtung des Bodens nicht möglich.

Der wesentliche Nachteil der bekannten Vorrichtungen zum Zusetzen von Bindemitteln in bindige Böden besteht im möglichen Einsatzgebiet dieser Lösungen. Sowohl die - zumindest bei offenem Einbau - starke Staubbelastung durch die Bindemittel als auch die Größe der hierfür benötigten Baumaschinen begrenzt die Anwendung dieser Techniken auf den großflächigen Erdbau im Außenbereich. Typische Einsatzgebiete sind folglich der Autobahn- und Fernstraßenbau. Für innerstädtische Straßenbaustellen sowie für Kanal- und Rohrleitungsbauarbeiten sind diese Lösungen hingegen nicht geeignet.

Aus DE 196 27 465 C 2 ist ein Verfahren zum Aufbereiten von Aushubmaterial bekannt, wobei der Boden zunächst mit einem Bagger ausgehoben, nachfolgend mit einem Fahrzeug an einen zentralen Standort gebracht und schließlich unter Verwendung eines Schaufelseparators aufbereitet wird. Hierbei kann der Schaufelseparator sowohl einer selbstfahrenden Baumaschine als auch einer - vorzugsweise transportablen - Bauvorrichtung zugeordnet werden. Unabhängig von der jeweils konkreten Ausgestaltung wird, sobald sich der aufzubereitende Boden im Schaufelseparator befindet, ein Bindemittel in den Separator gefüllt. Danach wird der Schaufelseparator in Betrieb genommen, wobei neben einer Separation von Geröll gleichzeitig ein Mischvorgang zwischen dem Aushubmaterial und dem Bindemittel erfolgt. Das Verfahren gemäß DE 196 27 465 C 2 ist für die Aufbereitung von geringen Bodenmassen, wie sie insbesondere an Kleinbaustellen anfallen, grundsätzlich geeignet. Ein Nachteil besteht jedoch im aufwendigen Verfahrensablauf mit einem mehrfach notwendigen Transport des Aushubmaterials. Außerdem entstehen durch die Kalkzugabe im offenen System und durch das ständige Bewegen von Boden und Bindemittel in jedem Verfahrensschritt erhebliche Belastungen von Umwelt, Bauarbeitern, Anwohnern bzw. Passanten. Die Kalkzugabe im offenen System ermöglicht ferner keine exakte Dosierung des Bindemittels entsprechend den ermittelten Laborwerten.

Aufgabe der Erfindung ist es, eine Vorrichtung zum Aufbereiten von Aushubmaterial zu schaffen, die auf Baustellen mit beengten Platzverhältnissen und auf Baustellen mit lediglich geringen Bodenmassen eine wirksame Durchmischung des Bodens mit Bindemitteln ermöglicht, wobei diese Aufbereitung unmittelbar im Bereich der Aushubstelle erfolgen soll. Dies soll mit einem lediglich geringen Geräte- und Transportaufwand erreicht werden.

Diese Aufgabe wird gelöst, indem der Schaufelseparator mit einem Druckbehälter für das Bindemittel in Wirkverbindung steht, wobei der Druckbehälter über eine erste Leitung von einer, der Baumaschine oder Bauvorrichtung zugeordneten Druckluftanlage beaufschlagbar und über eine zweite, mittels einer Steueranlage betätigbaren Leitung mit dem Schaufelseparator verbindbar ist. Vorteilhafte Ausgestaltungen sind in den Ansprüchen 2 bis 10 beschrieben.

Die erfindungsgemäße Vorrichtung ist besonders für Baustellen mit beengten Platzverhältnissen geeignet. Ein typisches Einsatzgebiet ist das Ausheben von Gräben für Kabel-, Kanal- und Rohrleitungsbau. Hierbei wird mit geringem Aufwand an Gerätetechnik und geringfügigen Transportbewegungen eine wirksame Bodenstabilisierung erreicht. Ein weiterer Vorteil dieser Vorrichtung besteht in der geschlossenen Bauweise. Somit kann eine staubarme Arbeitsweise gewährleistet werden, die nahezu keine Belastungen für Umwelt, Bauarbeiter, Anwohner und Passanten ergibt. Demzufolge ist die Vorrichtung auch für den innerstädtischen Straßenbau geeignet, bei dem aufgrund zahlreicher Einbauten (Wasser, Gas usw.) und sehr geringer Freiflächen für die Baumaschinen eine großflächige Bodenbearbeitung ohnehin nicht möglich ist. Die im Tiefbau anfallenden Baustoffe müssen nicht mehr auf Deponien abgelagert werden, sondern können direkt auf der Baustelle aufbereitet und danach wieder eingebaut werden. Ein Bezug anderer Einbaustoffe als Ersatzstoffe für den erfolgten Aushub kann somit weitgehend unterbleiben. Auf zusätzliche Siebanlagen kann verzichtet werden, was zu weiteren Vorteilen für die Umwelt durch den geringeren Transportaufwand führt. Schließlich reduzieren sich auch für das Bauunternehmen die notwendigen Investitions- und Betriebskosten.

Nachfolgend wird ein Ausführungsbeispiel der Erfindung beschrieben.

Die Vorrichtung zum Aufbereiten von Aushubmaterial ist sowohl für selbstfahrende Baumaschinen 1 als auch für sonstige Bauvorrichtungen geeignet, wobei letztere zur Gewährleistung einer einfachen Standortverlagerung vorzugsweise transportabel sein sollten. Die erfindungsgemäße Vorrichtung kann aber auch einer ortsfesten Bauvorrichtung zugeordnet werden. In jedem Fall wird ein Schaufelseparator 2 verwendet, der mit einem Druckbehälter 3 für das Bindemittel in Wirkverbindung steht. Der Druckbehälter 3 kann über eine erste Leitung 5 von einer Druckluftanlage beaufschlagt werden, die der jeweiligen Baumaschine 1 oder Bauvorrichtung zugeordnet wird. Über eine zweite Leitung 6 ist der Druckbehälter 3 mit dem Schaufelseparator 2 verbindbar, wobei diese Verbindung mittels einer Steueranlage 7 betätigt werden kann. In einer vorteilhaften Variante wird die Vorrichtung einem Radlader zugeordnet. Eine solche bevorzugte Ausführung ist in der Zeichnung dargestellt:

Hierbei ist der Schaufelseparator 2 an einem Radlader 1 befestigt. Der Schaufelseparator 2 kann verschiedenartig gestaltet sein. Für eine effektive Mischung des Aushubmaterials mit einem, die Bodenfeuchtigkeit reduzierenden Bindemittel und eine gleichzeitig wirksame Separation von Geröll ist es jedoch zweckmäßig, dass der Schaufelseparator mindestens sechs längs angeordnete Wellen aufweist und mit Standardschlegel und Kammabstreifer ausgerüstet ist.

Der Radlader 1 weist einen Druckbehälter 3 für das Bindemittel auf. Der Druckbehälter 3, der vorzugsweise am Heck des Radladers 1 angeordnet wird, sollte ein Volumen von mindestens 750 Litern aufweisen. Als Bindemittel können in Abhängigkeit der jeweiligen Bodenverhältnisse verschiedene Stoffe verwendet werden, überwiegend wird jedoch Kalk, Filterasche oder ein Gemisch aus diesen Stoffen verwendet. Das Bindemittel wird dem Druckbehälter 3 über einen Einfüllstutzen 4 zugeführt. Der Druckbehälter 3 ist über eine erste Leitung 5 mit der Druckluftanlage des Radladers 1 verbunden, so dass er mit Druck beaufschlagbar ist. Hierbei ist je nach Bindemittel ein Innendruck zwischen 1,0 und 2,0 bar zweckmäßig. Außerdem ist der Druckbehälter 3 über eine zweite Leitung 6 mit dem Schaufelseparator 2 verbunden. Für diese Verbindungsleitung 6 kann zum Beispiel ein sog. C-Schlauch" verwendet werden.

Die Verbindungsleitung 6 zwischen Druckbehälter 3 und Schaufelseparator 2 wird durch eine Steueranlage 7 betätigt, die sich in der Fahrerkabine 8 des Radladers 1 befindet. Die Steueranlage 7 weist mindestens ein Betätigungselement auf, das in der Zeichnung allerdings nicht näher dargestellt ist. Das Betätigungselement bewirkt die Zugabe einer bestimmten Menge an Bindemittel, so dass die Zugabe unter Beachtung der vorliegenden Laborwerte ausgelöst wird. Die Zugabe von Bindemittel wird realisiert, indem das Betätigungselement mit einer Zeitschalteinrichtung in Wirkverbindung steht. Die Zeitschalteinrichtung bestimmt die Öffnungsdauer eines Elektromagnetventils, das in der Verbindungsleitung 6 zwischen Druckbehälter 3 und Schaufelseparator 2 angeordnet ist. Die Verbindungsleitung 6 weist an ihrer, dem Schaufelseparator 2 zugeordneten Austrittsöffnung vorzugsweise eine kammartige Schikane auf. Dadurch wird erreicht, daß das Bindemittel gleichmäßig über den aufzubereitenden Erdstoff geblasen wird.

Für die Verkehrssicherheit ist es notwendig, dass trotz des Druckluftbedarfs des Druckbehälters 3 ausreichend Druckluft für die Bremsanlage des Radladers 1 verfügbar ist. Hierfür kann der Druckluftanlage des Radladers 1 eine, in der Zeichnung nicht näher dargestellte Regeleinheit zugeordnet werden. Mit der Regeleinheit wird gewährleistet, dass der Druckbehälter 3 für das Bindemittel nur mit Druckluft beaufschlagbar ist, sofern die Bremsanlage ausreichend mit Druckluft gefüllt ist. Ebenso kann der Druckluftanlage des Radladers 1 ein zusätzlicher Kompressor zugeordnet werden. Diese Lösung verursacht zwar einen zusätzlichen Bauteil- und Kostenaufwand, hat jedoch den Vorteil, dass der Druckbehälter 3 ständig mit Druckluft beaufschlagbar ist.

Bei Anwendung der Vorrichtung wird bereits vor Beginn der Bodenbearbeitung der Betrag der notwendigen Bindemittelzugabe labormäßig bestimmt. Sofern die Vorrichtung beispielsweise im Grabenbau eingesetzt wird, erfolgt mit einem Bagger der Aushub des Grabens, in dem eine Rohrleitung verlegt werden soll. Der Bagger lagert den Aushub unmittelbar neben dem Graben ab. Nachdem die Rohrleitung im Graben verlegt ist, erfolgt mit der erfindungsgemäßen Vorrichtung der Wiedereinbau des bindigen Bodens. Hierfür wird zunächst der am Radlader 1 angeordnete Druckbehälter 3 über den Einfüllstutzen 4 mit Bindemittel (z.B. Kalk oder Filterasche) befüllt. Das Befüllen des Druckbehälters 3 ist von jedem üblichen Silo bzw. Siloanhänger möglich, sofern dieser für Druckentleerung geeignet ist. Nachfolgend fährt der Radlader 1 mit dem Schaufelseparator 2 in den, vom Bagger abgelagerten Aushub. Durch diese Bewegung wird der Erdstoff in den Schaufelseparator 2 aufgenommen. Nunmehr betätigt der Fahrer die Steueranlage 7 in der Fahrerkabine 8 des Radladers 1. Aufgrund der ihm vorliegenden Laborwerte wählt er hierbei jene Betätigung aus, die der notwendigen Bindemittelzugabe entspricht. Somit wird über die Zeitschalteinrichtung das Elektromagnetventil geöffnet, das in der Verbindungsleitung 6 zwischen Druckbehälter 3 und Schaufelseparator 2 angeordnet ist. Durch den im Druckbehälter 3 wirksamen Innendruck wird das Bindemittel über die Verbindungsleitung 6 in den Schaufelseparator 2 und somit über den aufzubereitenden Erdstoff geblasen.

Durch das Einschalten der Hydraulikanlage werden die Wellen des Schaufelseparators 2 in Gang gesetzt. Je nach dem gewünschten Durchmischungsgrad können die Wellen entweder im Links- oder im Rechtslauf bewegt werden. Im Ergebnis wird eine sehr homogene Struktur des mit Bindemittel aufbereiteten Bodens erreicht, der nunmehr nach unten aus dem Schaufelseparator 2 fällt und einbaufertig ist. Danach wird der, in den Graben eingebrachte Boden in bekannter Weise verdichtet. Die im Schaufelseparator 2 verbleibenden Steine und sonstigen Fremdstoffe werden abschließend abgekippt und der Radlader 1 kann erneut aufzubereitenden Boden aufnehmen.

## Patentansprüche

1. Vorrichtung zum Aufbereiten von Aushubmaterial, bestehend aus einem Schaufelseparator, der einer selbstfahrenden Baumaschine oder einer, vorzugsweise transportablen Bauvorrichtung zugeordnet wird, wobei der aufzubereitende Boden im Schaufelseparator mit einem, die Bodenfeuchtigkeit reduzierenden Bindemittel durchmischt wird und wobei während des Mischvorganges zwischen Boden und Bindemittel gleichzeitig eine Separation von Geröll erfolgt,
dadurch gekennzeichnet,
dass der Schaufelseparator (2) mit einem Druckbehälter (3) für das Bindemittel in Wirkverbindung steht, wobei der Druckbehälter (3) über eine erste Leitung (5) von einer, der Baumaschine oder Bauvorrichtung zugeordneten Druckluftanlage beaufschlagbar und über eine zweite, mittels einer Steueranlage (7) betätigbaren Leitung (6) mit dem Schaufelseparator (2) verbindbar ist.

2. Vorrichtung nach Anspruch 1, dadurch gekennzeichnet,
dass der Schaufelseparator (2) einem Radlader (1) zugeordnet wird, der einen Druckbehälter (3) für das Bindemittel aufweist, wobei der Druckbehälter (3) über eine erste Leitung (5) von der Druckluftanlage des Radladers (1) beaufschlagbar und über eine zweite Leitung (6) mit dem Schaufelseparator (2) verbindbar ist und wobei die Verbindungsleitung (6) zwischen dem Druckbehälter (3) und dem Schaufelseparator (2) mittels einer, in der Fahrerkabine (8) des Radladers (1) angeordneten Steueranlage (7) betätigbar ist.

3. Vorrichtung nach Anspruch 1, dadurch gekennzeichnet,
dass bei Verwendung einer selbstfahrenden Baumaschine (1) der Druckluftanlage dieser Baumaschine (1) eine Regeleinheit derart zugeordnet ist, dass der Druckbehälter (3) nur mit Druckluft beaufschlagbar ist, sofern die Bremsanlage ausreichend mit Druckluft gefüllt ist.

4. Vorrichtung nach Anspruch 1, dadurch gekennzeichnet,
dass bei Verwendung einer selbstfahrenden Baumaschine (1) die Druckluftanlage dieser Baumaschine (1) einen zusätzlichen Kompressor aufweist, mit dem der Druckbehälter (3) ständig mit Druckluft beaufschlagbar ist.

5. Vorrichtung nach Anspruch 1, dadurch gekennzeichnet,
dass die Steueranlage (7) für die Verbindungsleitung (6) zwischen dem Druckbehälter (3) und dem Schaufelseparator (2) ein Betätigungselement aufweist, dem unterschiedliche Mengen von Bindemittel zuordenbar sind.

6. Vorrichtung nach den Ansprüchen 1 und 5, dadurch gekennzeichnet,
dass das Betätigungselement mit einer Zeitschalteinrichtung in Wirkverbindung steht, welche die Öffnungsdauer eines, in der Verbindungsleitung (6) zwischen dem Druckbehälter (3) und dem Schaufelseparator (2) angeordneten Elektromagnetventils steuert.

7. Vorrichtung nach Anspruch 1, dadurch gekennzeichnet,
dass die Verbindungsleitung (6) zwischen dem Druckbehälter (3) und dem Schaufelseparator (2) an ihrer, dem Schaufelseparator (2) zugeordneten Austrittsöffnung eine kammartige Schikane aufweist.

8. Vorrichtung nach Anspruch 1, dadurch gekennzeichnet,
dass die Verbindungsleitung (6) zwischen dem Druckbehälter (3) und dem Schaufelseparator (2) ein C-Schlauch" ist.

9. Vorrichtung nach Anspruch 1, dadurch gekennzeichnet,
dass der Druckbehälter (3) ein Volumen von mindestens 750 Liter aufweist.

10. Vorrichtung nach Anspruch 1, dadurch gekennzeichnet,
dass der Druckbehälter (3) mit einem Innendruck zwischen 1,0 und 2,0 bar betrieben wird.
